# EUROPÄISCHE PATENTSCHRIFT

(11) **EP 2 326 805 B1**
(45) Veröffentlichungstag und Bekanntmachung des Hinweises auf die Patenterteilung: **01.05.2013**
(21) Anmeldenummer: 09780891.9
(22) Anmeldetag: 21.07.2009
(51) Int. Cl.: F02N 19/00, F01L 1/352, F01L 1/344

(54) **VERFAHREN ZUR VERSTELLUNG EINER KURBELWELLE EINES VERBRENNUNGSMOTORS, NOCKENWELLENVERSTELLSYSTEM UND VERBRENNUNGSMOTOR MIT VERSTELLBARER KURBELWELLE**
METHOD FOR ADJUSTING A CRANKSHAFT OF AN INTERNAL COMBUSTION ENGINE, CAMSHAFT ADJUSTMENT SYSTEM, AND INTERNAL COMBUSTION ENGINE HAVING AN ADJUSTABLE CRANKSHAFT
PROCÉDÉ POUR LE CALAGE D'UN VILEBREQUIN D'UN MOTEUR À COMBUSTION INTERNE, SYSTÈME DE DÉPHASAGE D'ARBRE À CAMES ET MOTEUR À COMBUSTION INTERNE À VILEBREQUIN CALABLE

(30) Priorität: 21.08.2008 DE 102008039007
(43) Veröffentlichungstag der Anmeldung: 01.06.2011
(73) Patentinhaber: Schaeffler Technologies AG & Co. KG, 91074 Herzogenaurach (DE)
(72) Erfinder: SCHÄFER, Jens, 91074 Herzogenaurach (DE); KOHRS, Mike, 91097 Oberreichenbach (DE)
(86) Internationale Anmeldenummer: PCT/EP2009/059373
(87) Internationale Veröffentlichungsnummer: WO 2010/020509

(56) Entgegenhaltungen:
- EP-A- 1 367 256
- EP-A- 1 607 589
- EP-A- 1 630 363
- EP-A- 1 895 114
- WO-A-01/88344
- DE-A1- 4 439 849
- DE-A1-102004 006 337
- DE-A1-102005 019 973
- US-A1- 2006 016 411

## Beschreibung

### Gebiet der Erfindung

Die Erfindung betrifft ein Verfahren zur Verstellung einer Kurbelwelle eines Verbrennungsmotors mittels eines Nockenwellenverstellers mit einem Dreiwellengetriebe. Gattungsgemäße Verfahren kommen insbesondere bei so genannten Start-Stopp-Konzepten für Verbrennungsmotoren zum Einsatz. Daneben betrifft die Erfindung einen Nockenwellenversteller und einen Verbrennungsmotor mit einer bei Motorstillstand verstellbaren Kurbelwelle.

Zur Verstellung einer Nockenwelle sind aus dem Stand der Technik u.a. elektromechanische Nockenwellenverstellsysteme bekannt. Bei elektromechanischen Nockenwellenverstellsystemen werden üblicherweise Dreiwellengetriebe verwendet, bei denen eine erste Welle des Getriebes, gewöhnlich die Antriebswelle, mit dem Nockenwellenkettenrad eines Verbrennungsmotors verbunden ist, eine zweite Welle (Abtriebswelle) mit der Nockenwelle antriebswirksam über das Nockenwellenkettenrad wirksam verbunden ist und eine dritte Welle, die Verstellwelle, mit der Rotorwelle eines elektrischen Verstellmotors (Elektromotor) verbunden ist. Die Verstellwelle dient der Verstellung der relativen Winkellage zwischen Nockenwelle und Kurbelwelle bei Betrieb des Verbrennungsmotors. Beispiele für derartige Dreiwellengetriebe sind Taumelscheibengetriebe und Innenexzentergetriebe, welche in der WO 2006/018080 beschrieben sind. Hierzu gehören auch die aus der WO 2005/080757 bekannten Wellengetriebe und die in der US 2007/0051332 A1 und US 2003/0226534 A1 enthaltenen Getriebe.

Als Aktuatoren in solchen Dreiwellensystemen kommen häufig Elektromotoren zur Verstellung der Verstellwelle zum Einsatz. Es ist aber ebenso möglich, elektrische, mechanische oder hydraulische Bremsen oder rotatorisch oder linear wirkende Elektromagnete zu verwenden, um die Phasenverstellung zu ermöglichen.

Aus der DE 10 2004 006337 A1 und der EP 1 367 256 A1 ist eine Verfahren zur Verstellung einer Kurbelwelle eines Verbrennungsmotors mit den Merkmalen gemäß Oberbegriff des Anspruchs 1 bekannt.

Es ist eine Aufgabe der Erfindung, Strategien bereitzustellen, die es ermöglichen, mittels eines elektromechanischen Nockenwellenverstellers die Kurbelwelle eines Verbrennungsmotors aus dem Stand heraus zu verdrehen, um damit für den folgenden Startvorgang des Verbrennungsmotors die Kolbenposition und ggf. die Nockenwellenphasenlage vorzupositionieren.

Die Aufgabe wird durch ein Verfahren gemäß Anspruch 1 und, durch ein Nockenwellenverstellsystem gemäß Anspruch gelöst.

In einem erfindungsgemäßen Verfahren zur Verstellung einer Kurbelwelle eines Verbrennungsmotors, welcher einen elektromechanischen Nockenwellenversteller mit einem Dreiwellengetriebe aufweist, wird während des Motorstillstandes oder in einer Übergangsphase, in welcher mindestens eine der drei Wellen des Dreiwellengetriebes stillsteht, eine Stellwelle angetrieben, um einen Steuertrieb komplett oder teilweise, die Kurbelwelle und gegebenenfalls eine oder mehrere Nockenwellen in ihrer Winkellage zu verstellen.

Das Dreiwellengetriebe dient der Leistungsverzweigung. Es unterliegt folgenden physikalischen Zusammenhängen: $Drehzahlen : {n}_{A} - {i}_{0 _AC} \times {n}_{C} - \left(1-{i}_{0 _AC}\right) \times {n}_{B} = 0 ,$
wobei n_{A}, n_{B} und n_{c} sind die Drehzahlen der drei Wellen des Dreiwellengetriebes. Im vorliegenden Fall ist also n_{A} die Drehzahl der Nockenwelle, n_{B} die Drehzahl der Stellwelle und n_{C} die Drehzahl des Nockenwellenkettenrades; i_{0_AC} ist die Standübersetzung zwischen Welle A und C bei stillstehender Welle B, also hier zwischen Antriebs- und Abtriebswelle des Dreiwellengetriebes (Die Standübersetzung ermittelt sich aus den Zähnezahlverhältnissen der Getriebestufen im Dreiwellengetriebe, die Übersetzung zwischen NW und KW mit i=0,5 ergibt sich aus dem Zähnezahlverhältnis im Steuertrieb.

Die Summe der äußeren Drehmomente ist Null: T_{A} + T_{B} + T_{C} = 0.

Die Leistung berechnet sich für jede Welle aus P = 2 π x n x T.

Zur Verstellung bzw. Vorpositionierung der Welle A (= Nockenwelle) oder C (= Nockenwellenkettenrad, kurbelwellenfest) über den Steller (Elektromotor, Stellwelle) muss die Antriebsleistung des Stellers zu der zu positionierenden Welle abfließen. Soll nur eine der beiden Wellen über die Stellwelle verstellt werden, muss die Leistung für die nicht zu verstellende Welle Null sein. Im einfachsten Fall ist die Welle also festzuhalten (d.h. n=0).

Für die Vorpositionierung von Nockenwellenkettenrad und Kurbelwelle muss entsprechend das Moment der Nockenwelle (T_{NW}) größer sein, als das am Nockenwellenkettenrad wirkende Moment der Kurbelwelle, (T_{NW-KRAD}=T_{KW}*0,5), d.h. T_{NW}>T_{NW-KRAD}. bzw. T_{A}>T_{C}, damit nicht ein Teil der Leistung des Stellers in die Nockenwelle abfließt. Ein solches Drehmomentverhältnis ist eher bei Motoren mit wenigen Zylindern und hoher Nockenwellenreibung (z. B. bei der Verwendung von Tassenstößeln) vorstellbar. Deshalb muss bei größeren Motoren ggf. eine Vorrichtung zum Blockieren der Nockenwelle vorgesehen werden.

Das Momentverhältnis an den Wellen kann auch verändert werden, indem man den Steuer- und Kurbeltrieb entlastet, z.B. durch Dekompression oder Entspannen der Ketten des Steuertriebes.

Ein erfindungsgemäßes erweitertes Nockenwellenverstellsystem mit einem Dreiwellengetriebe umfasst eine Steuereinrichtung, die eine Verstellung der Stellwelle erlaubt, wenn mindestens eine der beiden anderen Wellen des Dreiwellengetriebes stillsteht.

In einer bevorzugten Ausführungsform umfasst das Nockenwellenverstellsystem ein zusätzliches Vorübersetzungsgetriebe, welches die Antriebsverbindung zwischen Steller (z.B. E-Motor) und Stellwelle des Stellgliedes (Dreiwellengetriebe) zusätzlich (vor-) untersetzt. Das Vorübersetzungsgetriebe kann zwischen der Stellwelle und dem Stellergehäuse oder zwischen Stellwelle und Stellgliedgehäuse (Nockenwellenkettenrad) angeordnet sein. Ferner umfasst das Nockenwellenverstellsystem in dieser Ausführungsform eine Steuervorrichtung zur Ausführung des erfindungsgemäßen Verfahrens.

Die Verstellbarkeit des Kurbelwellenwinkels im Motorstillstand mittels des erfindungsgemäßen Nockenwellenverstellsystems erlaubt das Vorpositionieren der Welle und damit der Gaskolben für die Realisierung des Direktstarts des Verbrennungsmotors, ohne dass weitere Aggregate wie Anlasser oder Positioniermotoren erforderlich sind. Zur Steuerung von Kompression, Luftmenge, Zündfähigkeit, Katalysatorerwärmung u. a. kann die Vorpositionierung der Kurbelwelle mit oder ohne überlagerter Veränderung des Nockenwellenphasenwinkels erfolgen.

Vorzugsweise wird eine Aktivierung des Nockenwellenverstellsystems durch einen Schalter oder eine Botschaft, zum Beispiel über einen CAN-Bus, oder durch das Öffnen der Fahrertür des Fahrzeuges oder durch die Sitzbelegung oder dergleichen ausgelöst, um den gewünschten Kurbelwellenwinkel und/oder Nockenwellenwinkel einzustellen und zu halten.

Das erfindungsgemäße Verfahren soll auch in den Übergangsbereichen zwischen Motorstillstand und Anlassvorgang, sowie zwischen Motorstillstand und Abstellvorgang wirksam sein. Ein solcher Übergangsbereich liegt beispielsweise vor, wenn eine der drei Wellen des Nockenwellenverstellers schon bzw. noch stillsteht bzw. bei Motoren mit mehreren Verstellsystemen einzelne Wellen stillstehen und die anderen Wellen noch drehen.

Eine Vorpositionierung des Steuertriebes, der Kurbelwelle und/oder der Nockenwelle kann geregelt oder ungeregelt erfolgen. Bei ungeregelter Vorpositionierung wird "blind" in eine Richtung verstellt. Bei geregeltem Verstellen erfolgt ein kontinuierlicher Soll-Ist-Vergleich. Der geregelte Betrieb wird im Allgemeinen bevorzugt.

Erfindungsgemäß sind drei Verstellstrategien anwendbar:
1. Die Nockenwelle steht während der Positionierung der Kurbelwelle still.
2. Die Nockenwelle dreht während der Positionierung der Kurbelwelle mit.
3. Die Nockenwelle steht zunächst still und wird nachfolgend mitgeschleppt.

Unabhängig von der Wahl einer der drei möglichen Verstellstrategien beim Motorstillstand sind die nachfolgend angeführten Bedingungen für die Vorpositionierung der Kurbelwellen zu berücksichtigen:
- Bei Verbrennungsmotoren mit mehreren Nockenwellenverstellsystemen (beispielsweise für Einlass- und Auslassnockenwelle) sollen alle Steller durch eine entsprechende Schaltung synchron genutzt werden können, um die Kurbelwelle zu verstellen.
- Das Schleppen der Kurbelwelle soll vorzugsweise entgegen der normalen Antriebsrichtung des Steuertriebes erfolgen. Dabei ist unter der normalen Antriebsrichtung die gewöhnliche Drehrichtung des Motors (vorwärts) zu verstehen. Die entgegengerichtete Drehung der Kurbelwelle hat den Vorteil, dass der Zugtrum für den späteren Start gestrafft wird. In einer anderen Ausführungsform kann die Vorpositionierung allerdings ohne Rücksicht auf die Kettenspannung des Stelltriebes in die Richtung mit dem geringsten Drehwiderstand erfolgen, um Positionierzeit und Energie zu sparen. Bei Bedarf wird anschließend der Steuertrieb durch Drehen in die Gegenrichtung wieder gestrafft.
- Im Aggregatetrieb und in den Verbindungen zu Zusatzaggregaten der Nockenwelle oder Kurbelwelle sind vorzugsweise Freiläufe in den jeweiligen Naben vorzusehen, damit diese Komponenten beim Vorpositionieren in die entgegengesetzte Drehrichtung nicht mitzuschleppen sind. Solche Freiläufe sind teilweise bereits vorhanden.
- Die Kurbelwelle ist während des Vorpositioniervorganges vom Fahrzeuggetriebe zu entkuppeln. Dies kann durch eine automatisierte Kupplung oder auch durch einen Freilauf geschehen. Hier muss eine Sicherung, die ein unbeabsichtigtes Wegrollen des Fahrzeuges bei entkuppeltem Getriebe verhindert, genutzt werden.
- Vorzugsweise ist eine Vorrichtung zum Dekomprimieren der Zylinder vorzusehen, um das Schleppmoment der Kurbelwelle zu reduzieren.

In einer besonders bevorzugten Ausführungsform werden Kurbelwellen- und Nockenwellenstellung von einem Sensorsystem erfasst, und die Verstellrichtung derart gewählt, dass der kürzere Verstellweg genutzt wird, um für das Direktstartkonzept den optimalen Kolben von 1 bis 4 bei einem Vierzylindermotor mit geringstem zeitlichen und energetischem Aufwand zu positionieren.

Um das erfindungsgemäße Verfahren in einem Verbrennungsmotor ausführen zu können, müssen sowohl am Nockenwellenversteller als auch am Verbrennungsmotor bestimmte Voraussetzungen erfüllt werden:
- Das Nockenwellenverstellsystem benötigt gegenüber einem herkömmlichen Nockenwellenversteller einen verstärkten Elektromotor mit einer Motorkonstante ke > 13mVs/rad, der bei passiven Nockenwellenverstellern zusätzlich vorzusehen ist.
- Zwischen der Stellwelle und der Abtriebswelle, in diesem Fall das Nockenwellenkettenrad, ist eine Gesamtuntersetzung von mehr als 1 : 50 bzw. 1 : -50 einzuhalten.
- Entsprechend den erhöhten Anforderungen müssen die Mechanik und die Elektronik des Nockenwellenverstellers ausgelegt sein.
- Der Verbrennungsmotor muss über einen Generator (Lichtmaschine) die benötigte elektrische Energie von > 100 W zur Verfügung stellen.
- Das Nockenwellenlosbrechmoment, das Nockenwellenschleppmoment, das Kurbelwellenlosbrechmoment und das Kurbelwellenschleppmoment müssen jeweils < 30 Nm sein.
- Vorzugsweise wird ein aktiver Nockenwellen- und Kurbelwellensensor für die exakte Bestimmung von Kurbelwellen- und Nockenwellenposition verwendet.

Die genannten Voraussetzungen müssen nicht alle parallel erfüllt sein. Durch eine entsprechende Auslegung kann das Fehlen einer oder mehrer spezifischer Anforderungen kompensiert werden. Erfindungsgemäße Verstellstrategien werden nachfolgend anhand der Figuren erläutert. Es zeigen:
- Fig. 1:: eine Teilansicht eines Nockenwellenverstellsystems;
- Fig. 2:: schematische Ansichten von drei Konfigurationsvarianten eines Steuertriebes.

Anhand der Fig. 1 und 2 werden nachfolgend der Aufbau eines Nockenwellenverstellers und die verschiedenen erfindungsgemäßen Verstellstrategien erläutert. Ein Nockenwellenkettenrad 01 steht als Stellglied eines Nockenwellenverstellers über eine Kette 02 in Wirkverbindung mit einer Kurbelwelle 03. Diese Komponenten bilden den Steuertrieb. Im Normalbetrieb eines Verbrennungsmotors treibt die Kurbelwelle 03 das bzw. die Nockenwellenkettenräder 01 mit halber Kurbelwellendrehzahl in einer Drehrichtung 04 an.

Im Steuertrieb können auch weitere Stellglieder bzw. Nockenwellen und Nockenwellenversteller (z.B. für separate Nockenwellen für Einlass- und Auslassventile) angeordnet sein. Weitere Stellglieder und Nockenwellen können in einem separaten Sekundärtrieb 05 angeordnet sein (Fig. 2, Abb. b und c). Der Sekundärtrieb 05 kann in bekannter Weise als Kettentrieb (Abb. b) oder als Stirnrädertrieb (Abb. c) ausgeführt sein. Auch der Primärtrieb kann als Stirnrädertrieb ausgeführt sein.

Eine Anschlagscheibe 06 ist drehfest mit einer Nockenwelle verbunden (nicht dargestellt). Die Anschlagscheibe 06 weist einen Ausschnitt 07 auf, welcher eine Begrenzung des Verstellbereichs definiert. Der Ausschnitt 07 besitzt radial voneinander beabstandet einen Früh-Anschlag 08 und einen Spät-Anschlag 09 auf. Eine Anschlagnase 11 am Nockenwellenkettenrad 01 ist derart vorgesehen, dass Nockenwellenkettenrad 01 und Anschlagscheibe 06 zwischen den Anschlägen 08, 09 relativ zueinander verdreht werden können.

Im Normalbetrieb des Nockenwellenverstellers bestimmen diese Anschläge 08, 09 den Bereich der Phasenverstellung der Nockenwelle gegenüber der Kurbelwelle 03. Dadurch werden in bekannter Weise die Ventilöffnungszeiten den veränderlichen Lastverhältnissen am Verbrennungsmotor angepasst, um eine Effizienzsteigerung zu erzielen. Beim Abstellen des Verbrennungsmotors ist die relative Position zwischen Nockenwellenkettenrad 01 und Anschlagscheibe 06 ohne die Verwendung von sogenannten Start-Stopp-Strategien nicht bestimmt, d.h. die Anschlagnase im Kettenrad ist innerhalb des Ausschnitts 07 positioniert.

### Verstellstrategie 1:

Gemäß einer ersten Verstellstrategie werden nun Steuertrieb und Kurbelwelle 03 innerhalb eines Verstellbereiches 12 über das Nockenwellenkettenrad 01 zum Zweck der Vorpositionierung der Kurbelwelle 03 verdreht. Der Verstellbereich 12 wird bestimmt durch den Abstand bzw. den Winkel zwischen der Anschlagnase 11 und einem der Anschläge 08, 09. Dazu wird die Stellwelle vom Elektromotor als Steller angetrieben. Während dieser Zeit steht die Nockenwelle still.

Der Vorteil bei dieser Strategie ist darin zu sehen, dass das Nockenwellenkettenrad 01 bei stehender Nockenwelle eine ähnliche hohe Untersetzung zur Stellwelle aufweist, wie das im Normalbetrieb des Verbrennungsmotors, also bei drehendem Nockenwellenkettenrad 01 als Bezugssystem zum nockenwellenseitigen Abtriebsrad der Fall ist. Je nach Anwendungsfall kann auf ein separates Untersetzungsgetriebe zur weiteren Erhöhung der Übersetzung (= Vorübersetzung) verzichtet werden.

Der Winkelbereich zwischen den Anschlägen 08, 09 ist bei gängigen Nockenwellenverstellen allerdings aufgrund von Fail-Safe-Konzepten auf weniger als 180° Kurbelwelle begrenzt. Weiterhin muss die Kurbelwellenpositionierung weitgehend ohne Rücksicht auf den Nockenwellen-Phasenwinkel erfolgen, was eventuell das Start- und Abgasverhalten ungünstig beeinflussen könnte. Je nach den gegebenen Reibungsverhältnissen muss eventuell die Nockenwelle durch eine Zusatzvorrichtung (z. B. Verriegelung oder Bremsvorrichtung) während des Positionierens der Kurbelwelle festgehalten werden.

Eine Positionsbestimmung der Kurbelwelle 03 kann unter Referenzierung der Anschlagnase 11 auf einen der beiden Endanschläge 08, 09 der Anschlagscheibe 06 und unter Kenntnis des Nockenwellen-Winkels und des Verstellwellenwinkels erfolgen. Vorzugsweise wird die Kurbelwellenposition direkt bestimmt. Unabhängig davon sind sogenannte aktive Kurbelwellen- und/oder Nockenwellensensoren erforderlich, da Teile des Verbrennungsmotors zum Verstellzeitpunkt stillstehen. Unter aktiven Sensoren versteht man mit Spannung gespeiste Sensoren, die auch bei niedrigen Drehzahlen bis zum Motorstillstand sensierfähig sind.

### Verstellstrategie 2:

Eine zweite Verstellstrategie wird verwendet, wenn der Nockenwellensversteller an einem der beiden Anschläge 08, 09 abgestellt wurde. Bei der Verwendung einer Stopp-Strategie kann der entsprechende Anschlag bereits beim Abstellen des Verbrennungsmotors aktiv eingestellt werden. Dabei ist es von der Schlepprichtung und der Art des Verstellgetriebes abhängig, welcher Anschlag bei der verwendeten Stopp-Strategie anzufahren ist.

Eine Verstellung in Richtung Spät-Anschlag muss bei einer negativen Übersetzung des Dreiwellengetriebes, Schlepprichtung Steuertrieb rechts und Drehrichtung Stellermotor rechts, bzw. bei positiver Übersetzung des Dreiwellengetriebes, Schlepprichtung Steuertrieb links und Drehrichtung Stellermotor links verwendet werden. Eine Verstellung in Richtung Früh-Anschlag muss bei einer positiven Übersetzung des Dreiwellengetriebes, Schlepprichtung Steuertrieb rechts und Drehrichtung Stellermotor rechts, bzw. bei negativer Übersetzung des Dreiwellengetriebes, Schlepprichtung Steuertrieb links und Drehrichtung Stellermotor links verwendet werden.

Die Nockenwelle ist zunächst stillstehend (bzw. muss eventuell zusätzlich festgehalten werden). Mit Erreichen des jeweils anderen Endanschlages wird die Nockenwelle in Antriebsrichtung des Nockenwellenverstellers und damit der Kurbelwelle mitgeschleppt. Bei inversem Schleppbetrieb ist entsprechend der entgegengesetzte Endanschlag zu verwenden.

Besonders vorteilhaft an dieser Verstellstrategie ist, dass beliebige Kurbelwellenwinkel einstellbar sind.

Allerdings muss der Elektromotor Steuertrieb, Kurbelwelle und Nockenwelle im Verhältnis 1:1 schleppen, weshalb ein separates Vorübersetzungsgetriebe zur Erhöhung der wirksamen Übersetzung erforderlich ist oder der Elektromotor ähnlich groß einer Anlassermaschine dimensioniert werden muss.

Optional ist nach erfolgreicher Einnahme der Kurbelwellen-Startposition eine nachträgliche Vorjustierung der Nockenwellen-Phasenlage möglich, bevor die Einspritzung erfolgt und der Verbrennungsmotor gezündet wird.

### Verstellstrategie 3

Bei einer dritten Verstellstrategie soll zunächst unter Zuhilfenahme der hohen Übersetzung des Dreiwellengetriebes bei einer Verstellung des Nockenwellenkettenrades innerhalb des Verstellbereiches 12 (gemäß erster Verstellstrategie) der Steuertrieb und die Kurbelwelle aus der Haftreibung heraus angeschleppt werden. Mit Erreichen des Anschlages 08 bzw. 09 (je nach Schlepprichtung) kann mit einer Vorübersetzung vor der Stellwelle die Kurbelwelle 03 über den Verstellbereich 12 hinaus verstellt werden. Hier ist eine geringere Vorübersetzung im Vergleich zur zweiten Verstellstrategie erforderlich, da das Losbrechmoment der Kurbelwelle 03 bereits überwunden ist.

Diese Strategie erfordert, dass beim Abstellen des Verbrennungsmotors der Nockenwellenversteller eine Nockenwellen-Phasenlage außerhalb eines Schlepp-Anschlages einnimmt, damit immer mit der hohen Übersetzung angeschleppt werden kann. Der Schlepp-Anschlag ist der Anschlag, ab dem dann die Nockenwelle mit angeschleppt wird.

### Bezugszeichenliste

- 01: Nockenwellenkettenrad
- 02: Kette
- 03: Kurbelwelle
- 04: Drehrichtung NORMAL
- 05: Sekundärtrieb
- 06: Anschlagscheibe
- 07: Ausschnitt
- 08: Anschlag FRÜH
- 09: Anschlag SPÄT
- 10: -
- 11: Anschlagnase
- 12: Verstellbereich

## Patentansprüche

1. Verfahren zur Verstellung einer Kurbelwelle (03) eines Verbrennungsmotors mit einem Nockenwellenversteller mit einem Dreiwellengetriebe, umfassend eine Stellwelle, ein Nockenwellenkettenrad (01) und eine Nockenwelle, wobei das Nockenwellenkettenrad (01) antriebswirksam mit der Kurbelwelle (03) verbunden ist, wobei während des Motorstillstandes oder in einer Übergangsphase, in welcher mindestens eine der drei Wellen des Dreiwellengetriebes stillsteht, ein Antrieb der Stellwelle erfolgt, **dadurch gekennzeichnet, dass** die Kurbelwelle (03) von einem Fahrzeuggetriebe entkuppelt wird, bevor die Stellwelle angetrieben wird und/oder die Zylinder des Verbrennungsmotors dekomprimiert werden, bevor die Stellwelle angetrieben wird.

2. Verfahren nach Anspruch 1, **dadurch gekennzeichnet, dass** der Antrieb Kurbelwelle mittels der Stellwelle entgegengesetzt zur gewöhnlichen Antriebsrichtung der Kurbelwelle (03) erfolgt.

3. Verfahren nach Anspruch 1, **dadurch gekennzeichnet, dass** der Antrieb der Stellwelle in der Richtung mit dem geringsten Drehwiderstand erfolgt.

4. Verfahren nach Anspruch 3, **dadurch gekennzeichnet, dass** die Richtung des geringsten Drehwiderstandes in Abhängigkeit der Kurbelwellenstellung ermittelt wird.

5. Verfahren nach einem der Ansprüche 1 bis 4, **dadurch gekennzeichnet, dass** die Nockenwelle während des Verstellens der Kurbelwelle (03) stillsteht und die Verstellung der Stellwelle innerhalb eines Verstellbereiches (12) zwischen zwei mechanischen Endanschlägen (08, 09) des Nockenwellenverstellers erfolgt.

6. Verfahren nach einem der Ansprüche 1 bis 4, **dadurch gekennzeichnet, dass** die Nockenwelle während des Verstellens der Kurbelwelle (03) mitdreht.

7. Verfahren nach einem der Ansprüche 1 bis 4, **dadurch gekennzeichnet, dass** die Nockenwelle während des Verstellens der Kurbelwelle (03) zu-nächst stillsteht und im weiteren Verlauf der Kurbelwellenverstellung nach Erreichen eines Endanschlags (08, 09) am Nockenwellenversteller mitdreht.

8. Nockenwellenverstellsystem für einen Verbrennungsmotor mit einem Dreiwellengetriebe, umfassend eine Stellwelle, ein Nockenwellenkettenrad (01) und eine Nockenwelle, wobei das Nockenwellenkettenrad (01) antriebswirksam mit der Kurbelwelle (03) verbunden ist, **dadurch gekennzeichnet, dass** es eine Steuereinrichtung umfasst, welche die Verstellung der Stellwelle steuert, indem die Steuereinrichtung ein Verfahren nach einem der Ansprüche 1 bis 7 ausführt, um über die Stellwelle eine Verstellung der Kurbelwelle zu bewirken, während mindestens eine der Wellen des Dreiwellengetriebes stillsteht.

## Claims

1. Method for adjusting a crankshaft (03) of an internal combustion engine having a camshaft adjuster with a three-shaft gearing, comprising an actuating shaft, a camshaft sprocket (01) and a camshaft, with the camshaft sprocket (01) being connected in terms of drive to the crankshaft (03), wherein, while the engine is at a standstill or in a transition phase in which at least one of the three shafts of the three-shaft gearing is stationary, the actuating shaft is driven, **characterized in that** the crankshaft (03) is decoupled from a vehicle transmission before the actuating shaft is driven and/or the cylinders of the internal combustion engine are decompressed before the actuating shaft is driven.

2. Method according to Claim 1, **characterized in that** the drive of the crankshaft by means of the actuating shaft takes place oppositely to the normal drive direction of the crankshaft (03).

3. Method according to Claim 1, **characterized in that** the drive of the actuating shaft takes place in the direction with the least rotational resistance.

4. Method according to Claim 3, **characterized in that** the direction of least rotational resistance is determined as a function of the crankshaft position.

5. Method according to one of Claims 1 to 4, **characterized in that** the camshaft is stationary during the adjustment of the crankshaft (03), and the adjustment of the actuating shaft takes place within an adjustment range (12) between two mechanical end stops (08, 09) of the camshaft adjuster.

6. Method according to one of Claims 1 to 4, **characterized in that** the camshaft co-rotates during the adjustment of the crankshaft (03).

7. Method according to one of Claims 1 to 4, **characterized in that** the camshaft is initially stationary during the adjustment of the crankshaft (03) and, during the further course of the crankshaft adjustment, co-rotates after reaching an end stop (08, 09) on the camshaft adjuster.

8. Camshaft adjustment system for an internal combustion engine having a three-shaft gearing, comprising an actuating shaft, a camshaft sprocket (01) and a camshaft, with the camshaft sprocket (01) being connected in terms of drive to the crankshaft (03), **characterized in that** said camshaft adjustment system comprises a control device which controls the adjustment of the actuating shaft by carrying out a method according to one of Claims 1 to 7, in order, by means of the actuating shaft, to effect an adjustment of the crankshaft while at least one of the shafts of the three-shaft gearing is stationary.

## Revendications

1. Procédé de réglage d'un vilebrequin (03) d'un moteur à combustion interne comprenant un déphaseur d'arbre à cames doté d'une transmission à trois arbres, comportant un arbre de réglage, un pignon d'arbre à cames (01) et un arbre à cames, le pignon d'arbre à cames (01) étant relié par entraînement au vilebrequin (03), un entraînement de l'arbre de réglage s'effectuant pendant l'arrêt du moteur ou lors d'une phase de transition durant laquelle au moins l'un des trois arbres de la transmission à trois arbres est immobile, **caractérisé en ce que** le vilebrequin (03) est désaccouplé d'une transmission de véhicule avant que l'arbre de réglage ne soit entraîné et/ou les cylindres du moteur à combustion interne sont décomprimés avant que l'arbre de réglage ne soit entraîné.

2. Procédé selon la revendication 1, **caractérisé en ce que** l'entraînement du vilebrequin s'effectue au moyen de l'arbre de réglage dans le sens contraire au sens d'entraînement habituel du vilebrequin (03).

3. Procédé selon la revendication 1, **caractérise en ce que** l'entraînement de l'arbre de réglage s'effectue dans le sens présentant la plus faible résistance à la rotation.

4. Procédé selon la revendication 3, **caractérisé en ce que** le sens de la plus faible résistance à la rotation est déterminé en fonction de la position du vilebrequin.

5. Procédé selon l'une quelconque des revendications 1 à 4, **caractérisé en ce que** l'arbre à cames est immobile pendant le réglage du vilebrequin (03) et le réglage de l'arbre de réglage s'effectue dans une plage de réglage (12) entre deux butées mécaniques de fin de course (08, 09) du déphaseur d'arbre à cames.

6. Procédé selon l'une quelconque des revendications 1 à 4, **caractérisé en ce que** l'arbre à cames tourne conjointement pendant le réglage du vilebrequin (03).

7. Procédé selon l'une quelconque des revendications 1 à 4, **caractérisé en ce que** l'arbre à cames est tout d'abord immobile pendant le réglage du vilebrequin (03) et, au cours du reste du réglage du vilebrequin, tourne conjointement après avoir atteint une butée de fin de course (08, 09) sur le déphaseur d'arbre à cames.

8. Système de déphasage d'arbre à cames pour un moteur à combustion interne comprenant une transmission à trois arbres, comportant un arbre de réglage, un pignon d'arbre à cames (01) et un arbre à cames, le pignon d'arbre à cames (01) étant relié par entraînement au vilebrequin (03), **caractérisé en ce qu'**il comporte un dispositif de commande qui commande le réglage de l'arbre de réglage en mettant en oeuvre un procédé selon l'une quelconque des revendications 1 à 7, afin d'obtenir un réglage du vilebrequin par le biais de l'arbre de réglage pendant qu'au moins l'un des arbres de la transmission à trois arbres est immobile.
